# EUROPÄISCHE PATENTSCHRIFT

(11) **EP 4 098 883 B1**
(45) Veröffentlichungstag und Bekanntmachung des Hinweises auf die Patenterteilung: **24.07.2024**
(21) Anmeldenummer: 22165688.7
(22) Anmeldetag: 30.03.2022
(51) Int. Cl.: F04D 29/02, F04D 29/16

(54) **KREISELPUMPE MIT VERBESSERTER SAUGHALSDICHTUNG**
CENTRIFUGAL PUMP WITH IMPROVED SUCTION NECK SEAL
POMPE CENTRIFUGE À JOINT D'ÉTANCHÉITÉ DE COL D'ASPIRATION AMÉLIORÉ

(30) Priorität: 02.06.2021 LU 500237
(43) Veröffentlichungstag der Anmeldung: 07.12.2022
(73) Patentinhaber: WILO SE, 44263 Dortmund (DE)
(72) Erfinder: Weizel, Olga, 44263 Dortmund (DE)
(74) Vertreter: Cohausz Hannig Borkowski Wißgott

(56) Entgegenhaltungen:
- EP-A1- 0 167 837
- DE-U1- 202006 007 672
- JP-A- 2020 056 360
- JP-A- H02 309 000
- US-A- 5 295 786

## Beschreibung

Die Erfindung betrifft eine Kreiselpumpe mit einem Pumpengehäuse und einem darin angeordneten Laufrad, das durch eine Saughalsdichtung radial abgedichtet ist, die einen metallischen Außenring, einen darin gehaltenen Innenring und einen Dichtring aus Kunststoff umfasst, der das Laufrad unter Bildung eines radialen Dichtspalts umgibt.

Kreiselpumpen dieser Art sind allgemein bekannt. Die Saughalsdichtung sorgt für eine Trennung der Saugseite des Laufrads von dessen Druckseite, da anderenfalls ein hydraulischer Kurzschluss zwischen Saug- und Druckseite vorläge, bei dem ein Teil des von der Pumpe geförderten Medium am Laufrad vorbei zu dessen Saugmund strömt und dort erneut vom Laufrad eingesaugt werden würde. Die Saughalsdichtung ist dafür vorgesehen, dies zu verhindern, indem sie an der radialen Außenseite des Laufrades, genauer gesagt an der Außenseite eines zylindrischen Abschnitts der die Laufradschaufeln abdeckenden Tragscheibe, im Fachjargon als Saughals bezeichnet, dichtend anliegt.

Die japanische Veröffentlichung JP 2020 056360 A offenbart eine zweiteilige Saughalsdichtung, mit einem an einem Teil des Pumpengehäuses gehaltenen Innenring und einem Dichtring aus Kunststoff, der das Laufrad umgreift.

Es ist bekannt, die Saughalsdichtung dreiteilig aufzubauen. So offenbart das US-Patent 5,295,786 eine Saughalsdichtung umfassend einen Dichtring aus Kohlenstoff oder Teflon, ein Gehäuse aus Metall und einen O-Ring aus Gummi, der zwischen dem Dichtring und dem Gehäuse liegt. Andere Saughalsdichtungen umfassen zwei im Wesentlichen L-förmige Metallringe aus tiefgezogenem Edelstahl, auch als Außen- und Innenkäfig bezeichnet, die axial ineinander gepresst werden, wobei zwischen ihnen ein Dichtring aus einem harten Kunststoff wie z.B. PPS (Polyphenylensulfid) angeordnet ist, welcher bestimmungsgemäß gegenüber dem Laufrad stationär ist. Obgleich zwischen dem Dichtring und dem Laufrad ein Dichtspalt liegt, kann es aufgrund zu großer Toleranzen dazu kommen, dass der Dichtring Kontakt zum Laufrad hat, mithin an diesem partiell anläuft bzw. schleift, gegebenenfalls sogar mitgedreht wird, was zu einer Relativbewegung zwischen dem Dichtring und seinem Käfig, d.h. den Metallringen führt. Beide Fälle können störende Geräusche zur Folge haben.

Aus der europäischen Patentanmeldung EP 0 167 837 A1 ist eine dreiteilige Saughalsdichtung bekannt, die einen L-förmigen und einen Z-förmigen Metallring umfasst, die ineinander gepresst sind und einen Dichtring in Form eines elastischen O-Rings oder eines festen, im Querschnitt rechteckigen Schleißrings mit Spiel einfassen, so dass sich der Dichtring bewegen kann, was ebenfalls zu störenden Geräuschen führen kann.

Ein weiterer Nachteil dieser bekannten Saughalsdichtung besteht in ihrer aufwändigen Herstellung. So wird für die kraftschlüssige Verbindung zwischen den Metallringen, d.h. für deren axiales Verpressen, eine entsprechende Presse benötigt, da der Innenkäfig gegenüber dem Außenkäfig ein Übermaß aufweist. Diese Presse verkompliziert das Herstellungsverfahren. Außerdem sind eine hohe Präzision und geringe Fertigungstoleranzen bei den Metallringen einzuhalten, um einerseits ein Anlaufen zu verhindern und andererseits eine gute Abdichtung des Laufrads d.h. eine minimale Leckage über den Dichtspalt zur erreichen.

Es ist Aufgabe der vorliegenden Erfindung, eine Kreiselpumpe mit einer Saughalsdichtung bereitzustellen, die die genannten Nachteile überwindet, insbesondere eine etwaige Geräuschentwicklung vermeidet, einfacher und wirtschaftlicher herzustellen ist und ferner auch geringere Ansprüche an die Fertigungstoleranzen stellt.

Diese Aufgabe wird durch die Kreiselpumpe mit den Merkmalen des Anspruchs 1 gelöst. Vorteilhafte Weiterbildungen sind in den Unteransprüchen angegeben und werden nachfolgend erläutert.

Erfindungsgemäß ist vorgesehen, dass der Innenring ein im Querschnitt U-förmiges Profil aus einem Elastomer aufweist, in dem der Dichtring insbesondere formschlüssig aufgenommen ist. Der aus dem Stand der Technik bekannte Innenkäfig wird somit ersetzt durch einen Aufnahmering aus einem elastischen Kunststoff, in dem der Dichtring gehalten ist. Der zum Pumpengehäuse separate metallische Außenring kann dagegen weiterhin dem aus dem Stand der Technik bekannten Außenkäfig entsprechen. Er muss also nicht angepasst werden, was folgemäßig auch für die Aufnahme der Saughalsdichtung im Pumpengehäuse gilt und somit eine ideale Anwendung der erfindungsgemäßen Saughalsdichtung als Retrofit ermöglicht. Die Saughalsdichtung ist ein vom Pumpengehäuse unabhängiges Bauteil.

Aus der erfindungsgemäßen Saughalsdichtung resultieren zahlreiche Vorteile. Einerseits ist die Herstellung der Saughalsdichtung einfacher, weil erstens die Metallbearbeitung des Innenrings durch Stanzen und Tiefziehen entfällt und zweitens keine Presse zum Zusammenpressen des Innen- und Außenrings erforderlich ist. Der Innenring kann stattdessen in einfacher Weise spritzgegossen und der Dichtring aufgrund der Flexibilität bzw. Dehnbarkeit des Innenrings leicht und schnell, nämlich werkzeuglos (händisch) und in wenigen Sekunden, in diesen eingesetzt werden, beispielsweise indem der Innenring über den Dichtring gestülpt wird.

Andererseits ist der Reibwiderstand zwischen dem Dichtring und dem Aufnahmering infolge der höheren Oberflächenrauigkeit des Elastomers größer, so dass der Dichtring weniger leicht mitgedreht werden kann, d.h. weniger Relativbewegung zwischen Dichtring und Aufnahmering vorliegt. Zudem hat der Innenring durch das Elastomer eine dämpfende Wirkung bezüglich Vibrationen oder Stößen und vermag Toleranzen auszugleichen, so dass der Innenring nicht so genau gefertigt werden muss wie zuvor der Aufnahmering. Im Ergebnis wird eine mutmaßlich auf die Saughalsdichtung zurückgehende Geräuschentwicklung wirkungsvoll vermieden. Anstelle der kraftschlüssigen Verbindung zwischen dem Innen- und Außenring kann für eine lagesichere Halterung des Innenrings vorgesehen sein, dass dieser formschlüssig am Außenring gehalten ist. Spritzgusstechnisch ist die hierfür benötige Form des Innenrings leicht herstellbar und der Formschluss ist infolge der Elastizität des Innenrings auf einfache Weise, schnell und vor allem Werkzeuglos möglich.

Beispielsweise wird der Formschluss zwischen Innen- und Außenring dadurch erreicht, dass der Innenring an einem axialen Ende einen radial nach außen gerichteten Kragen aufweist, mit dem er den Außenring axial hintergreift. Somit führt der Formschluss ebenfalls zu keiner Änderungsnotwendigkeit seitens des Außenrings oder Pumpengehäuses und ist außerdem leicht herstellbar.

Der Außenring kann ein im Querschnitt L-förmiges Profil aufweisen, und der Innenring axial in den Außenring eingesetzt sein, so dass eine radial nach innen gerichtete Seitenwand des U-förmigen Innenrings an einer radial nach innen gerichteten Seitenwand des Außenrings anliegt.

Idealerweise kann der Innendurchmesser des Außenrings größer als der Außendurchmesser des Innenrings sein. Hierdurch wird ein Spiel zwischen dem Innen- und Außenring erreicht, welcher das axiale Einsetzen des Innenrings in den Außenring erleichtert.

Vorzugsweise liegt der Außenring, insbesondere kraftschlüssig, in einer Ausdrehung im Pumpengehäuse ein. Die Saughalsdichtung ist somit sicher im Pumpengehäuse gehalten. Dabei kann sowohl die sich axial erstreckende, zylindrische Außenwand als auch die radial nach innen gerichteten, ringförmigen Seitenwand des L-förmigen Außenrings in der Ausdrehung derart einliegen, dass auch die Seitenwand an dem Pumpengehäuse anliegt, welches beim axialen Fügen der Saughalsdichtung in die Ausdrehung einen Anschlag bildet. Dies ermöglicht eine genaue axiale Positionierung der Saughalsdichtung.

Der Außenring kann aus einem tiefgezogenen Blech, insbesondere aus Edelstahl gebildet sein.

Der Dichtring kann beispielsweise aus PPS, insbesondere aus faserverstärktem PPS hergestellt sein.

Der Innenring kann bevorzugt aus EPDM (Ethylen-Propylen-Dien-Kautschuke) oder einem anderen gummiartigen Material hergestellt sein.

In einer Ausführungsvariante ist der Innenring einstückig. Er hat somit einen einteiligen Aufbau, besteht mithin aus einem einzigen Teil, das bestimmungsgemäß über den Dichtring gestülpt wird. Somit ist eine minimale Anzahl an Teilen zu montieren. Je nach Elastizität des für den Innenring verwendeten Materials kann das Stülpen allerdings schwerfallen, weil der Innenring hier um mehrere Millimeter gedehnt werden muss. Dies kann vermieden werden, wenn der Innenring aus zwei oder mehr zusammengesetzten Ringsegmenten besteht, die gemeinsam den Innenring bilden. Ein solcher Innenring besitzt dann einen mehrteiligen Aufbau. Ein mehrteiliger bzw. segmentierter Aufbau des Innenrings hat des Weiteren den Vorteil, dass das Spritzgusswerkzeug zur Herstellung der Ringsegmente einfacher ausgestaltet sein kann, weil die Spritzgussform hinterschneidungsfrei ausgestaltet sein kann. Somit muss nicht mit Schiebern oder Kernen gearbeitet werden.

Die Ringsegmente bilden Umfangsabschnitt des Innenrings, die von außen, ohne gedehnt werden zu müssen, und vorzugsweise locker, an den Dichtring gelegt werden. Im Falle von zwei Ringsegmenten erstreckt sich somit jedes Ringsegment entlang 180° des Dichtringumfangs. Die so gebildete Anordnung aus Dichtring und Ringsegmenten wird dann axial in den Außenring eingesetzt. Es versteht sich von selbst, dass das Handling dieser Anordnung mit an den Dichtring angesetzten Ringsegmenten umso umständlicher wird, je mehr Ringsegmente vorhanden sind, da im Falle eines losen Ansetzens ein Ringsegment wieder abfallen kann, wenn ein anderes Ringsegment angesetzt wird. Da außerdem mehr als zwei Ringsegmente keinen besonderen Vorteil bieten, sind zwei Ringsegmente eine bevorzugte Ausführungsform.

Weitere Merkmale, Eigenschaften, Wirkungen und Vorteile der Erfindung werden nachfolgend anhand von Ausführungsbeispielen und der beigefügten Figuren näher erläutert. Die in den Figuren enthaltenen Bezugszeichen behalten von Figur zu Figur ihre Bedeutung. In den Figuren bezeichnen Bezugszeichen stets dieselben oder äquivalente Komponenten, Bereiche, Richtungs- oder Ortsangaben.

Es sei darauf hingewiesen, dass im Rahmen der vorliegenden Beschreibung die Begriffe "aufweisen", "umfassen" oder "beinhalten" keinesfalls das Vorhandensein weiterer Merkmale ausschließen. Ferner schließt die Verwendung des unbestimmten Artikels bei einem Gegenstand nicht dessen Plural aus. Es zeigen:
- Fig. 1:: einen axialen Querschnitt durch ein Pumpengehäuse einer erfindungsgemäßen Kreiselpumpe mit axialer Saughalsdichtung
- Fig. 2:: eine Seitenansicht des Innenrings einer erfindungsgemäßen Saughalsdichtung
- Fig. 3:: eine perspektivische Ansicht des Innenrings gemäß Fig. 2
- Fig. 4:: eine Explosionsdarstellung einer erfindungsgemäßen Saughalsdichtung mit dem Innenring gemäß Fig. 2 und 3
- Fig. 5:: einen axialen Querschnitt des Innenrings der Saughalsdichtung gemäß Fig. 1
- Fig. 6:: eine perspektivische Ansicht des Innenrings gemäß Fig. 5
- Fig. 7:: eine Explosionsdarstellung der Saughalsdichtung gemäß Fig. 1

Figur 1 zeigt das Pumpengehäuse 2 einer elektromotorisch angetriebenen Kreiselpumpe 1, deren Antriebeinheit jedoch der Einfachheit halber nicht gezeigt ist. Bei dieser Antriebseinheit kann es sich um einen elektronisch kommutierten, permanentmagnetischen Synchronmotor handeln, vorzugsweise in Nassläuferbauweise. Die Antriebseinheit treibt ein Laufrad 3 an, das innerhalb der im Pumpengehäuse 2 ausgebildeten Pumpenkammer 5 angeordnet ist. In dem Pumpengehäuse 2 sind des Weiteren ein Saugkanal 4, der axial in die Pumpenkammer mündet, und ein Druckkanal 6 ausgebildet, der aus der Pumpenkammer 5 herausführt. Die Pumpenkammer 5 ist schneckenförmig derart, dass ihr Innendurchmesser in Umfangsrichtung zum Druckkanal hin stetig zunimmt und der Druckkanal tangential abgeht.

Das Laufrad 3 ist ein sogenanntes gedecktes Laufrad 3. Es weist eine Tragscheibe 9 auf, von der sich die Laufradschaufeln 11 erheben, welcher von einer Deckscheibe 10 abgedeckt sind. Die Laufradschaufeln befinden sich somit zwischen der Tragscheibe 9 und der Deckscheibe 10. Die Tragscheibe 10 geht in Richtung radial nach innen in einen rohrförmigen Abschnitt über, der den sogenannten Saugmund 12 des Laufrads 3 bildet. Der Außenumfang 13 dieses rohrförmigen Abschnitts bildet den sogenannten Saughals 13. Das tragscheibenferne axiale Ende des rohrförmigen Abschnitts der Deckscheibe 10 ist an die Mündungsöffnung angesetzt, mit der der Saugkanal 4 in die Pumpenkammer 5 mündet, so dass das Laufrad 3 Flüssigkeit durch den Saugkanal 4 ansaugt und direkt in den Saugmund 12 einsaugt. Die Flüssigkeit wird dann radial-tangential vom Laufrad 3 beschleunigt, sodass in der Pumpenkammer 5 der Bereich höheren Drucks vorliegt.

Um zu verhindern, dass Flüssigkeit aus der Pumpenkammer 5 am Laufrad 3 vorbei zurück zum Saugmund 12 strömt, ist eine Saughalsdichtung 7 zwischen dem Saug- und Druckbereich vorgesehen, die das Laufrad 3 an seinem Saughals 13, d.h. unter Bildung eines radialen Spalts abdichtet. Die Saughalsdichtung liegt in einer Ausdrehung 8 des Pumpengehäuses, d.h. in einer ringförmigen Vertiefung ein, die die Mündungsöffnung axial leicht versetzt umgibt.

Die Saughalsdichtung 7 ist ein zum Pumpengehäuse 5 separates Bauteil. Sie ist dreiteilig aufgebaut und besteht aus einem Außenring 14, einem Innenring 15 und einem Dichtungsring 16. Insbesondere ist der Außenring 14 vom Pumpengehäuse 5 unabhängig. Figuren 2, 3 und 4 zeigen eine erste, Figuren 5, 6 und 7 eine zweite Ausführungsvariante einer solchen Saughalsdichtung 7, wobei im Pumpengehäuse 2 gemäß Figur 1 die zweite Ausführungsvariante verwendet ist.

Wie Figuren 1 und 4 veranschaulichen, besitzt der Außenring 14 einen L-förmigen Querschnitt aus einem sich axial und einem sich radial erstreckenden Schenkel 23, 24. Genauer betrachtet, besteht der Außenring 14 aus einer zylindrischen Außenwand 23 und einer radial nach innen gerichteten, ringförmigen Seitenwand 24, in die die Außenwand 23 an einem ersten axialen Ende einstückig übergeht. Die Innenumfangskante 26 dieser Seitenwand 24 definiert eine Öffnung, durch die sich das Laufrad 3 mit seinem Saugmund 12 hindurcherstreckt. Aufgrund seiner L-Form besitzt der Außenring 14 an dem der radial nach innen gerichteten Seitenwand 24 gegenüberliegenden zweiten axialen Ende eine Öffnung größeren Durchmessers. Diese Öffnung ist die Einsetzöffnung für den Innenring 15, welcher durch entsprechendes axiales Fügen in den Außenring 14 eingesetzt ist, und zwar derart, dass der Außenring 14 den Innenring 15 sowohl radial, nämlich mit der Außenwand 23, als auch axial, nämlich mit der Seitenwand 24, umgreift. Das zweite axiale Ende weist eine konische Erweiterung der Außenwand 23 nach außen auf, die das axiale Einsetzen des Innenrings 15 in den Außenring 14 erleichtert. Der Außenring 14 ist aus Metall, genauer gesagt durch Tiefziehen eines Edelstahlblechs hergestellt.

Wie insbesondere Figuren 1, 3 und 4 veranschaulichen, besitzt der Innenring 15 einen U-förmigen Querschnitt aus einem sich axial und zwei sich radial erstreckenden Schenkeln 17, 18, 19. Genauer betrachtet besteht der Innenring 15 aus einer zylindrischen Außenwand 17 und jeweils einer radial nach innen gerichteten, ringförmigen Seitenwand 18, 19 an jedem der beiden axialen Enden der Außenwand 17, wobei die Außenwand 17 und die Seitenwände 18, 19 einstückig ineinander übergehen. An der Innenumfangskante einer der Seitenwände 19 ist ein sich axial erstreckender Hals 20 angeformt. Der Hals 20 geht an dem der Seitenwand 19 gegenüberliegenden axialen Ende wiederum in einen radial nach außen vorstehenden, flanschartigen Kragen 21 übergeht, so dass eine ringförmige Nut 22 zwischen dem Kragen 21 und der Seitenwand 19 gebildet ist, siehe Figur 2. Figur 1 verdeutlich die formschlüssige Montage des Innenrings 15 am Außenring 14, mit seinem Kragen dem Druckkanal 4 zugewandt. Dabei hintergreift der Innenring 15 mit seinem Kragen 21 den Außenring 14, genauer gesagt dessen Seitenwand 24 axial, so dass die Innenumfangskante 26 der Seitenwand 24 in der ringförmigen Nut 22 einliegt. Der Innenring 15 ist aus einem elastomeren Material wie EPDM, genauer gesagt durch Spritzgießen hergestellt.

In dem von den beiden Seitenwänden 18, 19 begrenzten Innenraum des Innenrings 15 liegt der Dichtring 16 ein. Er besitzt in dieser Ausführungsvariante einen quadratischen Querschnitt, der selbstverständlich auch anders sein kann. Die beiden Seitenwände 18, 19 des Innenrings 15 bilden somit Begrenzungen für den Dichtring 16 und halten ihn in Position. Der Innendurchmesser des Dichtrings 16 ist geringer als der jeweilige Innendurchmesser der ringförmigen Seitenwände 18, 19 des Innenrings 15, so dass der Dichtring 16 radial aus dem Innenring 15 hervorsteht, siehe Figur 1, und ungehindert den Saughals 13 radial außen abdichten kann.

Die vorstehenden Ausführungen gelten sowohl für die erste Ausführungsvariante in den Figuren 2 bis 4 als auch für die zweite Ausführungsvariante in den Figuren 1 und 5 bis 7.

Die erste Ausführungsvariante ist insbesondere dadurch gekennzeichnet, dass der Innenring 15 einstückig ist. Das Einsetzen des Dichtrings 16 in den Innenraum des Innenrings 15 wird hier dadurch erreicht, dass der Innenring 15 gedehnt und über den Dichtring 16 gestülpt wird, wobei eine der beiden Seitenwände 18, 19 zumindest abschnittsweise umgeklappt wird. Anschließend wird die so gebildete Anordnung axial in den Außenring 14 und die so gebildete Saughalsdichtung wiederum kraftschlüssig in die Ausdrehung 8 des Pumpengehäuses 2 eingesetzt.

Demgegenüber zeichnet sich die zweite Ausführungsvariante darin aus, dass der Innenring 15 zweiteilig ist, nämlich aus einem ersten Ringsegment 15a und einem zweiten Ringsegment 15b besteht, siehe Figuren 6 und 7. Die beiden Ringsegmente 15a, 15b erstrecken sich jeweils entlang eines Umfangswinkels von 180° und bilden gemeinsam den Innenring 15. Das Einsetzen des Dichtrings 16 in den Innenraum des Innenrings 15 wird hier schlicht dadurch erreicht, dass die beiden Ringsegmente 15a, 15b außen an den Dichtring 16 angesetzt werden. Anschließend wird die so gebildete Anordnung axial in den Außenring 14 und die so gebildete Saughalsdichtung wiederum kraftschlüssig in die Ausdrehung 8 des Pumpengehäuses 2 eingesetzt. Die mehrteilige Ausführungsvariante des Innenrings 15 hat den Vorteil, dass das Spritzgießwerkzeug zur Herstellung des Innenrings 15 respektive seiner Segmente 15a, 15b einfacher nämlich hinterschneidungsfrei ausgeführt werden kann.

Ein weiterer Unterschied der ersten gegenüber der zweiten Variante besteht in der Lage der dem Kragen 21 fernen Seitenwand 18 des Innenrings 15 bezogen auf das dem Kragen 21 ferne axiale Ende des Innenrings. Während diese Seitenwand 18 in der ersten Ausführungsvariante bündig an das besagte axiale Ende angeformt ist, wie Figur 4 zeigt, ist die Seitenwand 18 in der zweiten Ausführungsvariante gegenüber dem besagten axialen Ende unter Bildung einer Hohlkehle 27 etwas zurückgesetzt, wie Figuren 5 und 7 zeigen.

Beide gezeigte Ausführungsvarianten haben den Vorteil, dass die Saughalsdichtung 7 durch die Verwendung eines elastischen U-förmigen Innenrings 15 gegenüber einem Innenkäfig aus Metall einfacher hergestellt werden kann, weil das Tiefziehen dieses Innenkäfigs entfällt, kein Verpressen von Innen- und Außenring erforderlich ist und der Dichtring 16 aufgrund der Flexibilität bzw. Dehnbarkeit des Innenrings 15 leicht und schnell, nämlich werkzeuglos (händisch) und in wenigen Sekunden, in diesen eingesetzt werden kann. Zusätzlich werden Geräuschemissionen vermieden, weil der Reibwiderstand zwischen dem Dichtring 16 und dem Innenring 15 infolge der höheren Oberflächenrauigkeit des Elastomers größer ist, so dass der Dichtring 16 weniger leicht mitdreht, d.h. weniger Relativbewegung zwischen Dichtring 16 und Innenring 15 vorliegt, und weil der Innenring 15 durch das Elastomer eine dämpfende Wirkung bezüglich Vibrationen oder Stößen hat. Zusätzlich vermag der Innenring 15 Toleranzen auszugleichen, so dass der Innenring 15 nicht so genau gefertigt werden muss. Im Ergebnis wird eine mutmaßlich auf die Saughalsdichtung zurückgehende Geräuschentwicklung wirkungsvoll vermieden

Es sei darauf hingewiesen, dass die vorstehende Beschreibung lediglich beispielhaft zum Zwecke der Veranschaulichung gegeben ist und den Schutzbereich der Erfindung keineswegs einschränkt.

Der Schutzbereich der Erfindung ist ausschließlich durch die nachfolgenden Ansprüche bestimmt.

### Bezugszeichenliste

1 Kreiselpumpenaggregat
2 Pumpengehäuse
3 Laufrad
4 Saugkanal
5 Pumpenkammer
6 Druckkanal
7 Saughalsdichtung
8 Ausdrehung
9 Tragscheibe
10 Deckscheibe
11 Laufradschaufel
12 Saugmund
13 Saughals
14 Außenring
15 Innenring
15a erstes Ringsegment
15b zweites Ringsegment
16 Dichtring
17 Außenwand
18 erste Seitenwand/ Schenkel
19 zweite Seitenwand/ Schenkel
20 Hals
21 Kragen
22 Nut
23 Außenwand
24 Seitenwand/ Schenkel
25 Erweiterung
26 Innenumfangskante
27 Hohlkehle

## Patentansprüche

1. Kreiselpumpe (1) mit einem Pumpengehäuse (2) und einem darin angeordneten Laufrad (3), das durch eine Saughalsdichtung (7) radial abgedichtet ist, die einen metallischen Außenring (14), einen darin gehaltenen Innenring (15) und einen Dichtring (16) aus Kunststoff umfasst, der das Laufrad (3) unter Bildung eines radialen Dichtspalts umgibt, wobei die Saughalsdichtung (7) ein vom Pumpengehäuse (2) unabhängiges Bauteil ist und der Innenring (15) ein im Querschnitt U-förmiges Profil aus einem Elastomer aufweist, in dem der Dichtring (16) aufgenommen ist.

2. Kreiselpumpe (1) nach Anspruch 1, **dadurch gekennzeichnet, dass** der Innenring (15) formschlüssig am Außenring (14) gehalten ist.

3. Kreiselpumpe (1) nach Anspruch 1 oder 2, **dadurch gekennzeichnet, dass** der Innenring (15) an einem axialen Ende einen radial nach außen gerichteten Kragen (21) aufweist, mit dem er den Außenring (14) axial hintergreift.

4. Kreiselpumpe (1) nach einem der vorherigen Ansprüche, **dadurch gekennzeichnet, dass** der Außenring (14) ein im Querschnitt L-förmiges Profil aufweist und der Innenring (15) axial in den Außenring (14) eingesetzt ist, so dass eine radial nach innen gerichtete Seitenwand (19) des U-förmigen Innenrings (15) an einer radial nach innen gerichteten Seitenwand (24) des Außenrings (14) anliegt.

5. Kreiselpumpe (1) nach einem der vorherigen Ansprüche, **dadurch gekennzeichnet, dass** der Innendurchmesser des Außenrings (14) größer als der Außendurchmesser des Innenrings (15) ist.

6. Kreiselpumpe (1) zumindest nach Anspruch 4, **dadurch gekennzeichnet, dass** der Außenring (14) in einer Ausdrehung (8) im Pumpengehäuse (2) einliegt.

7. Kreiselpumpe (1) nach einem der vorherigen Ansprüche, **dadurch gekennzeichnet, dass** der Innenring (15) aus EPDM hergestellt ist.

8. Kreiselpumpe (1) nach einem der vorherigen Ansprüche, **dadurch gekennzeichnet, dass** der Dichtring (16) aus PPS, insbesondere aus faserverstärktem PPS hergestellt ist.

9. Kreiselpumpe (1) nach einem der vorherigen Ansprüche, **dadurch gekennzeichnet, dass** der Innenring (15) einstückig ist.

10. Kreiselpumpe (1) nach einem der Ansprüche 1 bis 8, **dadurch gekennzeichnet, dass** der Innenring (15) aus zwei oder mehr zusammengesetzten Umfangsabschnitten (15a, 15b) besteht.

## Claims

1. Centrifugal pump (1) with a pump casing (2) containing an impeller (3) that is radially sealed by a suction neck seal (7) comprising a metallic outer ring (14) that holds an inner ring (15) as well as a plastic sealing ring (16) which surrounds the impeller (3), thereby forming a radial sealing gap, **in which** the suction neck seal (7) is a component separate from the pump casing (2) and the inner ring (15) has an elastomer profile with a U-shaped cross-section that holds the sealing ring (16).

2. Centrifugal pump (1) according to claim 1, **characterised by** the inner ring (15) being held form-fitting on the outer ring (14).

3. Centrifugal pump (1) according to claim 1 or 2, **characterised by** the inner ring (15) having a radially outward facing collar (21) at one axial end, which engages axially in the outer ring (14).

4. Centrifugal pump (1) according to one of the preceding claims, **characterised by** the outer ring (14) having a profile with an L-shaped cross-section and the inner ring (15) being axially inserted into the outer ring (14) so that a radially inward facing side wall (19) of the U-shaped inner ring (15) contacts a radially inward facing side wall (24) of the outer ring (14).

5. Centrifugal pump (1) according to one of the preceding claims, **characterised by** the inside diameter of the outer ring (14) being larger than the outside diameter of the inner ring (15).

6. Centrifugal pump (1) at least according to claim 4, **characterised by** the outer ring (14) lying in a land (8) in the pump casing (2).

7. Centrifugal pump (1) according to one of the preceding claims, **characterised by** the inner ring (15) being made of EPDM.

8. Centrifugal pump (1) according to one of the preceding claims, **characterised by** the sealing ring (16) being made of PPS, notably of fibre-reinforced PPS.

9. Centrifugal pump (1) according to one of the preceding claims, **characterised by** the inner ring (15) being of one piece.

10. Centrifugal pump (1) according to one of the claims 1 through 8, **characterised by** the inner ring (15) being made of two or more composite peripheral sections (15a, 15b).

## Revendications

1. Pompe centrifuge (1) avec un carter (2) et un rotor (3) disposé à l'intérieur et rendu étanche radialement par un joint de col d'aspiration (7), comprenant une bague extérieure métallique (14), une bague intérieure (15) maintenue dans celle-ci et une bague d'étanchéité (16) en matière plastique, qui entoure la roue (3) en formant une fente d'étanchéité radiale, **sachant que** le joint de col d'aspiration (7) est un composant indépendant du carter de pompe (2) et que la bague intérieure (15) présente un profil de section transversale en forme de U en un élastomère dans lequel est logée la bague d'étanchéité (16).

2. Pompe centrifuge (1) selon la revendication 1, **caractérisée en ce que** la bague intérieure (15) est maintenue par complémentarité de forme sur la bague extérieure (14).

3. Pompe centrifuge (1) selon la revendication 1 ou 2, **caractérisée en ce que** la bague intérieure (15) présente à une extrémité axiale un collet (21) orienté radialement vers l'extérieur, par lequel elle s'engage axialement derrière la bague extérieure (14).

4. Pompe centrifuge (1) selon l'une des revendications précédentes, **caractérisée en ce que** la bague extérieure (14) présente un profil en forme de L en section transversale et **en ce que** la bague intérieure (15) est insérée axialement dans la bague extérieure (14) de sorte qu'une paroi latérale (19) de la bague intérieure (15) en forme de U, orientée radialement vers l'intérieur, est en contact avec une paroi latérale (24) de la bague extérieure (14), orientée radialement vers l'intérieur.

5. Pompe centrifuge (1) selon l'une des revendications précédentes, **caractérisée en ce que** le diamètre intérieur de la bague extérieure (14) est supérieur au diamètre extérieur de la bague intérieure (15).

6. Pompe centrifuge (1) au moins selon la revendication 4, **caractérisée en ce que** la bague extérieure (14) est logée dans un dégagement (8) dans le carter de pompe (2).

7. Pompe centrifuge (1) selon l'une des revendications précédentes, **caractérisée en ce que** la bague intérieure (15) est en EPDM.

8. Pompe centrifuge (1) selon l'une des revendications précédentes, **caractérisé en ce que** la bague d'étanchéité (16) est en PPS, plus particulièrement en PPS renforcé par fibres.

9. Pompe centrifuge (1) selon une des revendications précédentes, **caractérisée en ce que** la bague intérieure (15) est d'une seule pièce.

10. Pompe centrifuge (1) selon l'une quelconque des revendications 1 à 8, **caractérisée en ce que** la bague intérieure (15) est constituée de deux ou plusieurs parties périphériques composites (15a, 15b).
